# FASCICULE DE BREVET EUROPEEN

(11) **EP 3 997 525 B1**
(45) Date de publication et mention de la délivrance du brevet: **25.09.2024**
(21) Numéro de dépôt: 20737596.5
(22) Date de dépôt: 07.07.2020
(51) Int. Cl.: G04B 17/04, G04B 17/28

(54) **PROCÉDÉ DE RÉGLAGE D'UN OSCILLATEUR HORLOGER À PIVOT FLEXIBLE**
EINSTELLVERFAHREN EINES UHRWERK-OSZILLATORS MIT FLEXIBLEM ZAPFEN
METHOD FOR ADJUSTING A TIMEPIECE OSCILLATOR WITH FLEXIBLE PIVOT

(30) Priorité: 12.07.2019 EP 19185980
(43) Date de publication de la demande: 18.05.2022
(73) Titulaire: Patek Philippe SA Genève, 1204 Genève (CH)
(72) Inventeur: CHABLOZ, David, 74380 Cranves-Sales (FR)
(74) Mandataire: Micheli & Cie SA
(86) Numéro de dépôt international: PCT/IB2020/056370
(87) Numéro de publication internationale: WO 2021/009613

(56) Documents cités:
- EP-A1- 3 382 470
- WO-A1-2017/055983

## Description

La présente invention concerne un oscillateur horloger pouvant servir de base de temps dans un mouvement horloger mécanique.

Plus précisément, la présente invention concerne un oscillateur horloger à pivot flexible, c'est-à-dire un oscillateur horloger sans axe de rotation physique tournant dans des paliers. Un tel oscillateur pivote autour d'un axe de rotation virtuel grâce à un agencement de parties élastiques.

Différents types de pivots flexibles existent, tels que les pivots à lames croisées séparées, les pivots à lames croisées non séparées ou les pivots à centre de rotation déporté dits « RCC » (Remote Center Compliance). Dans un pivot à lames croisées séparées, les lames s'étendent dans deux plans parallèles pour se croiser sans contact. Dans un pivot à lames croisées non séparées, elles s'étendent dans le même plan pour se croiser physiquement. Quant au pivot à centre de rotation déporté, il comprend deux lames qui ne se croisent pas mais qui s'étendent le long d'axes qui eux se croisent. Dans tous les cas, le croisement des lames ou de leurs axes définit l'axe de rotation virtuel.

Comme pour tout oscillateur horloger, il est important qu'un oscillateur horloger à pivot flexible soit peu sensible à la gravité ou en d'autres termes que sa fréquence varie le moins possible en fonction de son orientation par rapport à la force de gravité.

Dans ce but, on peut jouer sur la position du point de croisement des lames ou de leurs axes. Par exemple, dans le contexte d'un oscillateur à lames croisées séparées, la demande de brevet EP 2911012 propose d'agencer les lames élastiques de telle sorte que leur point de croisement se situe aux 7/8^{ème} de leur longueur conformément à la théorie développée par W.H. Wittrick dans l'article « The properties of crossed flexure pivots and the influence of the point at which the strips cross », The Aeronautical Quarterly, vol. II, février 1951, la valeur théorique étant en fait de 1/2 + V5/6, soit environ 87,3% de la longueur. Cette position du point de croisement est en effet celle qui minimise les déplacements parasites de l'axe de rotation virtuel et donc la dépendance de la fréquence de l'oscillateur vis-à-vis de la gravité. La demande de brevet WO 2017/055983 propose des moyens de réglage permettant de garantir un positionnement précis du point de croisement.

Il apparaît en réalité que le choix d'une position particulière du point de croisement ne minimise la dépendance de la fréquence vis-à-vis de la gravité que pour une certaine amplitude d'oscillation, qui est d'environ 12° pour un oscillateur à lames croisées séparées. Pour d'autres amplitudes d'oscillation, en particulier des amplitudes plus grandes, la variation de fréquence en fonction de la position de la montre par rapport à la gravité peut être importante.

La présente invention vise à proposer une nouvelle manière d'améliorer la précision de fonctionnement d'un oscillateur horloger à pivot flexible, qui peut être combinée ou non à celle consistant à choisir une position particulière pour le point de croisement des lames ou de leurs axes.

A cette fin, comme défini dans la revendication indépendante 1 annexée, il est prévu un procédé de réglage d'un oscillateur horloger comprenant un balancier, un support et un pivot flexible reliant le balancier au support et guidant le balancier en rotation par rapport au support autour d'un axe de rotation virtuel, le pivot flexible présentant, en projection orthogonale dans un plan perpendiculaire à l'axe de rotation virtuel, un axe de symétrie qui est aussi un axe de symétrie pour les points de jonction du pivot flexible au balancier, caractérisé en ce que l'on règle le balourd du balancier pour que, en projection orthogonale dans ledit plan, le centre de masse du balancier soit sensiblement sur l'axe de symétrie et à une position distincte de celle de l'axe de rotation virtuel, la position de l'axe de rotation virtuel n'étant pas modifiée par ledit réglage de balourd, ladite position du centre de masse étant choisie de manière à diminuer, et de préférence rendre minimale, la dépendance de la fréquence d'oscillation vis-à-vis de l'orientation de la gravité pour une amplitude d'oscillation prédéterminée.

La présente invention propose en outre un oscillateur horloger réglable par le procédé tel que défini ci-dessus. Cet oscillateur est défini dans la revendication indépendante 11 annexée.

La demanderesse a découvert qu'une corrélation existait entre l'amplitude d'oscillation, la position du centre de masse du balancier et la sensibilité de l'oscillateur à la gravité. A partir d'une amplitude d'oscillation donnée, on peut trouver une position du centre de masse du balancier le long de l'axe de symétrie du pivot flexible qui minimise l'écart de marche entre les différentes positions verticales de l'oscillateur par rapport à la force de gravité. Il est ainsi possible, par le réglage selon l'invention, d'obtenir un oscillateur horloger aux performances au moins équivalentes à celles d'un oscillateur de type Wittrick et fonctionnant à une amplitude différente, plus adaptée aux caractéristiques du mouvement dont il est destiné à faire partie.

D'autres caractéristiques et avantages de la présente invention apparaîtront à la lecture de la description détaillée suivante faite en référence aux dessins annexés dans lesquels :
- les figures 1 et 2 sont respectivement une vue plane de dessus et une vue en perspective d'un oscillateur horloger à pivot flexible selon un mode de réalisation particulier de l'invention ;
- les figures 3 à 5 sont des diagrammes montrant la marche d'oscillateurs à pivot flexible en fonction de l'amplitude d'oscillation et de l'orientation de l'oscillateur par rapport à la gravité ;
- la figure 6 est un diagramme montrant une relation entre le balourd du balancier de l'oscillateur et l'amplitude d'oscillation rendant minimal l'écart de marche entre les différentes positions verticales de l'oscillateur ;
- les figures 7 et 8 sont respectivement une vue plane de dessus et une vue en perspective d'un oscillateur horloger à pivot flexible selon un autre mode de réalisation de l'invention.

Dans tout ce qui suit, les caractéristiques géométriques et dimensionnelles de l'oscillateur horloger sont définies en référence à sa position de repos.

Les figures 1 et 2 montrent un oscillateur horloger à pivot flexible selon un mode de réalisation particulier de l'invention, destiné à remplir la fonction d'un balancier-spiral dans un mouvement horloger mécanique, notamment un mouvement de montre-bracelet ou de montre de poche. Cet oscillateur, désigné par 1, comprend un corps oscillant ou balancier 2, un support 3 et un pivot flexible 4. Le support 3 est destiné à être fixé à un bâti fixe ou mobile du mouvement. Le pivot flexible 4 est ici sous la forme de deux lames élastiques 5, 6 s'étendant dans des plans respectifs parallèles P1, P2 et se croisant sans contact. Chacune de ces lames 5, 6 est jointe par une extrémité 5a, 6a au balancier 2 et par son autre extrémité 5b, 6b au support 3. Le balancier 2 est ainsi tenu au support 3 uniquement par le pivot flexible 4, lequel le guide en rotation par rapport au support 3 autour d'un axe de rotation virtuel et le rappelle élastiquement dans une position de repos, à savoir la position illustrée aux figures 1 et 2. L'axe de rotation virtuel s'étend perpendiculairement aux plans P1, P2 et correspond, en projection orthogonale dans l'un quelconque de ces plans P1, P2 (cf. figure 1), au point de croisement O entre les lames 5, 6, plus précisément au point de croisement entre les fibres neutres de ces lames. A la figure 1, le point de croisement O est le centre d'un repère (O, X, Y) dont l'axe Y est un axe de symétrie pour les lames 5, 6, cet axe de symétrie passant entre les points 5a, 6a de jonction des lames 5, 6 au balancier 2 et entre les points 5b, 6b de jonction des lames 5, 6 au support 3. Dans l'exemple représenté, le balancier 2 est sous la forme d'un anneau entourant le pivot flexible 4. Il pourrait, en variante, être de type coupé.

A la figure 3 est représentée la marche de l'oscillateur 1 en fonction de son amplitude d'oscillation et de son orientation par rapport à la force de gravité pour un point de croisement O des lames 5, 6 situé à 87,3% de leur longueur, c'est-à-dire à la position optimale proposée par W.H. Wittrick. Cette position du point de croisement O est mesurée depuis les points 5a, 6a de jonction des lames 5, 6 au balancier 2 mais peut, en variante, être mesurée depuis les points 5b, 6b de jonction des lames 5, 6 au support 3, le point de croisement O pouvant indifféremment être situé du côté du support 3 ou du balancier 2. Le résultat de simulation de la figure 3 a en outre été obtenu avec un balancier 2 équilibré, dont le centre de masse est confondu avec le point de croisement O en projection orthogonale dans l'un quelconque des plans P1, P2. De plus, il a été choisi comme angle α entre les lames 5, 6 un angle de 71° compris dans la plage de 68° à 76° qui minimise l'anisochronisme dû à la non linéarité du couple élastique produit par le pivot flexible 4, selon l'enseignement de la demande de brevet WO 2016/096677. C'est donc dans les conditions optimales décrites dans l'état de la technique qu'a été réalisée la simulation dont le résultat est montré à la figure 3.

Sur le diagramme de la figure 3 sont portées en ordonnée la marche en secondes/jour et en abscisse l'amplitude d'oscillation en degrés. Les quatre courbes C1 à C4 correspondent respectivement à quatre positions verticales de l'oscillateur espacées de 90°. Dans ces quatre positions verticales, respectivement, la force de gravité est dirigée suivant le demi-axe (O, -Y), le demi-axe (O, X), le demi-axe (O, -X) et le demi-axe (O, Y). Les courbes C2 et C3 sont confondues compte tenu de la symétrie de l'oscillateur par rapport à l'axe Y. On constate que l'écart de marche entre ces positions verticales est minimal pour une amplitude d'oscillation d'environ 12° et qu'il est élevé pour des amplitudes plus grandes, en particulier pour l'amplitude de 30°, ce qui signifie qu'aux grandes amplitudes la fréquence d'oscillation dépend assez fortement de l'orientation de l'oscillateur par rapport à la gravité. Or, si les petites amplitudes présentent l'avantage d'atténuer l'effet de la non linéarité du couple élastique de rappel sur l'isochronisme, elles ont aussi des inconvénients. En particulier, elles rendent plus difficile voire impossible l'entretien des oscillations au moyen d'un échappement classique tel qu'un échappement à ancre suisse. On peut donc souhaiter augmenter l'amplitude d'oscillation jusqu'à des valeurs de 25° ou 30° par exemple.

Pour augmenter l'amplitude d'oscillation sans dégrader les performances en termes de sensibilité à la gravité, l'invention prévoit de déséquilibrer le balancier 2 pour que son centre de masse M soit distinct du point de croisement O des lames 5, 6 et donc du centre de rotation du balancier 2, en projection orthogonale dans l'un quelconque des plans P1, P2. On observe en effet qu'en déplaçant le centre de masse M sur l'axe Y depuis le point O, on modifie l'amplitude d'oscillation pour laquelle l'écart de marche entre les différentes positions verticales de l'oscillateur est minimal. Ceci est illustré aux figures 4 et 5 qui ont été obtenues avec les mêmes paramètres que pour la figure 3 mais avec un centre de masse M du balancier 2 situé sur l'axe Y à une distance ΔY du point O égale à 30 µm (correspondant à un balourd de 15 nN.m) pour la figure 4, et à une distance ΔY du point O égale à 50 µm (correspondant à un balourd de 25 nN.m) pour la figure 5. A la figure 4, l'amplitude d'oscillation à laquelle la fréquence est la moins dépendante de l'orientation de la gravité est d'environ 24°. A la figure 5, elle est d'environ 30°. Les figures 4 et 5 illustrent l'effet d'un déplacement du centre de masse M sur le demi-axe (O, Y). On peut bien entendu déplacer le centre de masse M sur le demi-axe (O, -Y) si une diminution de l'amplitude d'oscillation est souhaitée.

La figure 6 montre la relation entre l'amplitude d'oscillation donnant l'écart de marche minimum entre les quatre positions verticales précitées de l'oscillateur 1 et le balourd du balancier 2. On voit que pour chaque amplitude d'oscillation on peut trouver un balourd, plus exactement une position du centre de masse M du balancier 2 sur l'axe Y, qui lui correspond.

De manière générale, dans l'invention, la distance ΔY entre le centre de masse M du balancier 2 et le point de croisement O est de préférence d'au moins 1,4 µm, de préférence encore d'au moins 2 µm, de préférence encore d'au moins 5 µm, de préférence encore d'au moins 10 µm, de préférence encore d'au moins 20 µm, de préférence encore d'au moins 40 µm. Le balourd, quant à lui, est de préférence d'au moins 0,7 nN.m, de préférence encore d'au moins 1 nN.m, de préférence encore d'au moins 2,5 nN.m, de préférence encore d'au moins 5 nN.m, de préférence encore d'au moins 10 nN.m, de préférence encore d'au moins 20 nN.m, en valeur absolue.

En pratique, après avoir choisi une amplitude d'oscillation, on règle le balourd du balancier 2 pour rendre minimal l'écart de marche entre les positions verticales à cette amplitude d'oscillation. Le réglage peut être effectué en retirant de la matière du balancier 2, par exemple par fraisage ou usinage laser, ou en ajoutant de la matière sur le balancier 2, par exemple par une technique de dépôt. Alternativement ou cumulativement, le balourd peut être réglé au moyen d'un dispositif de réglage que porte le balancier 2.

Un exemple de tel dispositif de réglage est représenté aux figures 1 et 2. Il comprend un support 7 solidaire du balancier 2 et de préférence monolithique avec ce dernier. Ce support 7 s'étend radialement depuis la face interne du balancier 2 tournée vers l'axe de rotation virtuel. Deux pions 8, 9 solidaires du support 7 et de préférence monolithiques avec celui-ci sont entourés par, et servent de guides à, un cadre 10 mobile en translation par rapport au support 7 le long de l'axe Y. L'un au moins des pions 8, 9 a un diamètre plus grand que la largeur interne du cadre 10 pour déformer élastiquement ses deux grands côtés et le maintenir ainsi en position par serrage élastique. L'application d'une force suffisante sur le cadre 10 dans la direction de l'axe Y déplace le cadre 10 pour modifier le balourd du balancier 2. Un ou des évidements peuvent être pratiqués sur le balancier 2 pour compenser le déséquilibre causé par le support 7, les pions 8, 9 et le cadre 10 afin que, dans une position déterminée du cadre 10, par exemple une position dans laquelle il est en butée contre l'un des deux pions 8, 9, le balourd du balancier 2 soit sensiblement nul. Un déplacement du cadre 10 déséquilibre alors le balancier 2 en déplaçant son centre de masse M le long de l'axe Y depuis le point O, permettant un réglage précis du balourd.

Le réglage du balourd du balancier 2 modifie le moment d'inertie de ce dernier. Le balancier 2 peut donc porter également des masselottes qui serviront à régler le moment d'inertie, de manière classique en soi.

Alternativement au dispositif de réglage 7-10 tel qu'illustré, le balancier 2 pourrait porter sur sa périphérie une ou des vis de réglage, par exemple une ou deux vis orientées suivant l'axe Y, le réglage s'effectuant en vissant plus ou moins ces vis dans le balancier 2.

Les figures 7 et 8 montrent un oscillateur 1' selon un autre mode de réalisation de l'invention, dans lequel le dispositif de réglage de balourd est situé au centre de l'oscillateur pour modifier le moins possible le moment d'inertie du balancier 2 et faciliter le réglage de ce moment d'inertie au moyen de masselottes portées par le balancier 2. Le balancier 2 comprend ici une serge 2a et un bras diamétral 2b. Le bras diamétral 2b est interrompu dans sa partie centrale pour laisser passer les lames 5, 6. Dans une variante représentée schématiquement en trait pointillé à la figure 7, les deux segments du bras diamétral 2b pourraient être reliés par un raccord concave 2c sur lequel s'arrêteraient les lames 5, 6 dont le point de croisement serait alors plus proche du balancier 2 que du support 3.

Dans ce mode de réalisation des figures 7 et 8, le dispositif de réglage de balourd est monté sur le bras diamétral 2b. Il comprend un support 11 fixé sur le dessus du bras diamétral 2b et portant un plot central 12 centré sur l'axe de rotation virtuel du balancier 2. Le dispositif de réglage de balourd comprend en outre une pièce de réglage 13 placée sur le support 11 et présentant une fente 14 s'étendant le long de l'axe Y mentionné plus haut, fente 14 qui est traversée par le plot central 12 et par deux tenons 15 chassés dans le support 11. Le plot central 12 a un diamètre suffisamment grand pour déformer élastiquement la fente 14 afin de maintenir en position la pièce de réglage 13 par serrage élastique. Les deux tenons 15 guident la pièce de réglage 13 en translation le long de l'axe Y lorsqu'une force suffisante est appliquée à cette pièce 13 pour régler le balourd du balancier 2.

Pour atteindre l'amplitude d'oscillation souhaitée dans le mouvement horloger que l'oscillateur 1, 1' est destiné à équiper, on peut jouer sur les dimensions du ressort moteur du mouvement. Ces dimensions pourront être choisies pour que l'oscillateur 1, 1' oscille à l'amplitude souhaitée lorsque le ressort moteur est complètement armé.

L'ensemble balancier 2 - support 3 - pivot flexible 4 de l'oscillateur 1,1' peut être fabriqué en différents matériaux, par exemple le silicium, le silicium recouvert d'oxyde, le verre, le saphir, le quartz, un verre métallique, un métal ou alliage tel que le nickel, un alliage de nickel, l'acier, le cuivre au béryllium ou le maillechort. Selon le matériau choisi, il peut être obtenu par gravure (notamment gravure ionique réactive profonde dite DRIE), LIGA, fraisage, électroérosion, moulage ou autre. L'ensemble 2, 3, 4 peut être monolithique.

Il va de soi que la présente invention est applicable à d'autres pivots flexibles que des lames croisées séparées, notamment à des lames croisées non séparées et à des pivots à centre de rotation déporté (RCC).

En outre, le pivot flexible 4 pourrait comprendre, en plus des lames élastiques 5, 6, des lames élastiques supplémentaires, par exemple des lames superposées aux lames 5, 6 pour augmenter sa raideur dans la direction de la hauteur. De manière générale, dans l'invention, l'axe Y est un axe de symétrie du pivot flexible et est aussi un axe de symétrie pour les points de jonction du pivot flexible au balancier et pour les points de jonction du pivot flexible au support, en projection orthogonale dans un plan perpendiculaire à l'axe de rotation virtuel.

## Revendications

1. Procédé de réglage d'un oscillateur horloger (1 ; 1') comprenant un balancier (2), un support (3) et un pivot flexible (4) reliant le balancier (2) au support (3) et guidant le balancier (2) en rotation par rapport au support (3) autour d'un axe de rotation virtuel, le pivot flexible (4) présentant, en projection orthogonale dans un plan (P1 ; P2) perpendiculaire à l'axe de rotation virtuel, un axe de symétrie (Y) qui est aussi un axe de symétrie pour les points (5a, 6a) de jonction du pivot flexible (4) au balancier (2), **caractérisé en ce que** l'on règle le balourd du balancier (2) pour que, en projection orthogonale dans ledit plan (P1 ; P2), le centre de masse (M) du balancier (2) soit sensiblement sur l'axe de symétrie (Y) et à une position distincte de celle (O) de l'axe de rotation virtuel, la position (O) de l'axe de rotation virtuel n'étant pas modifiée par ledit réglage de balourd, ladite position du centre de masse (M) étant choisie de manière à diminuer, et de préférence rendre minimale, la dépendance de la fréquence d'oscillation vis-à-vis de l'orientation de la gravité pour une amplitude d'oscillation prédéterminée.

2. Procédé selon la revendication 1, **caractérisé en ce que** le réglage du balourd du balancier (2) est effectué, en partie au moins, au moyen d'un dispositif de réglage (7-10 ; 11-15) porté par le balancier (2).

3. Procédé selon la revendication 2, **caractérisé en ce que** le réglage du balourd du balancier (2) est effectué, en partie au moins, en déplaçant au moins une pièce (10 ; 13) du dispositif de réglage (7-10; 11-15) suivant l'axe de symétrie (Y).

4. Procédé selon l'une quelconque des revendications 1 à 3, **caractérisé en ce que** le réglage du balourd du balancier (2) est effectué, en partie au moins, en retirant ou ajoutant de la matière sur le balancier (2).

5. Procédé selon l'une quelconque des revendications 1 à 4, dans lequel le pivot flexible (4) comprend des première et deuxième lames élastiques (5, 6) s'étendant dans des directions qui se croisent et symétriques l'une de l'autre par rapport à l'axe de symétrie (Y) en projection orthogonale dans ledit plan (P1 ; P2) perpendiculaire à l'axe de rotation virtuel.

6. Procédé selon la revendication 5, dans lequel les première et deuxième lames élastiques (5, 6) s'étendent dans deux plans parallèles pour se croiser sans contact.

7. Procédé selon la revendication 6, dans lequel, en projection orthogonale dans ledit plan (P1 ; P2) perpendiculaire à l'axe de rotation virtuel, le point de croisement (O) des première et deuxième lames élastiques (5, 6) est situé à environ 87,3% de leur longueur.

8. Procédé selon la revendication 6 ou 7, dans lequel, en projection orthogonale dans ledit plan (P1 ; P2) perpendiculaire à l'axe de rotation virtuel, l'angle (α) entre les première et deuxième lames élastiques (5, 6) est compris entre 68° et 76° et est de préférence égal à environ 71°.

9. Procédé selon la revendication 5, **caractérisé en ce que** les première et deuxième lames élastiques (5, 6) s'étendent dans le même plan pour se croiser physiquement.

10. Procédé selon la revendication 5, dans lequel le pivot flexible est à centre de rotation déporté.

11. Oscillateur horloger (1 ; 1') réglable par le procédé selon l'une quelconque des revendications 1 à 10 et comprenant un balancier (2), un support (3) et un pivot flexible (4) reliant le balancier (2) au support (3) et guidant le balancier (2) en rotation par rapport au support (3) autour d'un axe de rotation virtuel, le pivot flexible (4) présentant, en projection orthogonale dans un plan (P1 ; P2) perpendiculaire à l'axe de rotation virtuel, un axe de symétrie (Y) qui est aussi un axe de symétrie pour les points (5a, 6a) de jonction du pivot flexible (4) au balancier (2), **caractérisé en ce que** le balancier (2) porte au moins une pièce de réglage de balourd (10 ; 13) mobile suivant l'axe de symétrie (Y) et agencée pour déplacer le centre de masse (M) du balancier (2) sensiblement sur l'axe de symétrie (Y) sans modifier la position (O) de l'axe de rotation virtuel.

## Patentansprüche

1. Verfahren zur Einstellung eines Uhrenoszillators (1; 1'), der eine Unruh (2), eine Stütze (3) und einen biegsamen Zapfen (4) umfasst, der die Unruh (2) mit der Stütze (3) verbindet und die Unruh (2) in Bezug auf die Stütze (3) um eine virtuelle Drehachse drehend führt, wobei der biegsame Zapfen (4) in der Orthogonalprojektion in einer Ebene (P1; P2) senkrecht zur virtuellen Drehachse eine Symmetrieachse (Y) aufweist, die auch eine Symmetrieachse für die Verbindungspunkte (5a, 6a) des biegsamen Zapfens (4) mit der Unruh (2) ist, **dadurch gekennzeichnet, dass** die Unwucht der Unruh (2) so eingestellt wird, dass in der Orthogonalprojektion in der Ebene (P1; P2) der Massenmittelpunkt (M) der Unruh (2) sich im Wesentlichen auf der Symmetrieachse (Y) und an einer Position befindet, die sich von derjenigen (O) der virtuellen Drehachse unterscheidet, wobei die Position (O) der virtuellen Drehachse nicht durch die Einstellung der Unwucht geändert wird, wobei die Position des Massenmittelpunkts (M) derart gewählt wird, dass die Abhängigkeit der Schwingungsfrequenz gegenüber der Ausrichtung der Schwerkraft für eine vorbestimmte Schwingungsamplitude vermindert und vorzugsweise minimal gemacht wird.

2. Verfahren nach Anspruch 1, **dadurch gekennzeichnet, dass** die Einstellung der Unwucht der Unruh (2) zumindest teilweise mittels einer Einstellungsvorrichtung (7 bis 10; 11 bis 15) durchgeführt wird, die von der Unruh (2) getragen wird.

3. Verfahren nach Anspruch 2, **dadurch gekennzeichnet, dass** die Einstellung der Unwucht der Unruh (2) zumindest teilweise durch Verlagern mindestens eines Teils (10; 13) der Einstellungsvorrichtung (7 bis 10; 11 bis 15) entlang der Symmetrieachse (Y) durchgeführt wird.

4. Verfahren nach einem der Ansprüche 1 bis 3, **dadurch gekennzeichnet, dass** die Einstellung der Unwucht der Unruh (2) zumindest teilweise durch Entfernen oder Hinzufügen von Material von bzw. an der Unruh (2) durchgeführt wird.

5. Verfahren nach einem der Ansprüche 1 bis 4, wobei der biegsame Zapfen (4) eine erste und eine zweite elastische Klinge (5, 6) umfasst, die sich in Richtungen erstrecken, die sich kreuzen und in Bezug auf die Symmetrieachse (Y) in der Orthogonalprojektion in der Ebene (P1; P2) senkrecht zur virtuellen Drehachse symmetrisch zueinander sind.

6. Verfahren nach Anspruch 5, wobei die erste und die zweite elastische Klinge (5, 6) sich so in zwei parallelen Ebenen erstrecken, dass sie sich kontaktlos kreuzen.

7. Verfahren nach Anspruch 6, wobei in der Orthogonalprojektion in der Ebene (P1; P2) senkrecht zur virtuellen Drehachse der Kreuzungspunkt (O) der ersten und der zweiten elastischen Klinge (5, 6) sich bei etwa 87,3 % ihrer Länge befindet.

8. Verfahren nach Anspruch 6 oder 7, wobei in der Orthogonalprojektion in der Ebene (P1; P2) senkrecht zur virtuellen Drehachse der Winkel (α) zwischen der ersten und der zweiten elastischen Klinge (5, 6) zwischen 68° und 76° liegt und vorzugsweise gleich etwa 71° ist.

9. Verfahren nach Anspruch 5, **dadurch gekennzeichnet, dass** die erste und die zweite elastische Klinge (5, 6) sich in der gleichen Ebene erstrecken, um sich physikalisch zu kreuzen.

10. Verfahren nach Anspruch 5, wobei der biegsame Zapfen einen versetzten Drehmittelpunkt aufweist.

11. Uhrenoszillator (1; 1'), der durch das Verfahren nach einem der Ansprüche 1 bis 10 einstellbar ist und eine Unruh (2), eine Stütze (3) und einen biegsamen Zapfen (4) umfasst, der die Unruh (2) mit der Stütze (3) verbindet und die Unruh (2) in Bezug auf die Stütze (3) um eine virtuelle Drehachse drehend führt, wobei der biegsame Zapfen (4) in der Orthogonalprojektion in einer Ebene (P1; P2) senkrecht zur virtuellen Drehachse eine Symmetrieachse (Y) aufweist, die auch eine Symmetrieachse für die Verbindungspunkte (5a, 6a) des biegsamen Zapfens (4) mit der Unruh (2) ist, **dadurch gekennzeichnet, dass** die Unruh (2) mindestens ein Teil zur Unwuchteinstellung (10; 13) trägt, das entlang der Symmetrieachse (Y) beweglich ist und dazu gestaltet ist, den Massenmittelpunkt (M) der Unruh (2) im Wesentlichen auf der Symmetrieachse (Y) zu verlagern, ohne die Position (O) der virtuellen Drehachse zu ändern.

## Claims

1. Method for adjustment of a timepiece oscillator (1; 1') comprising a balance (2), a support (3) and a flexure pivot (4) connecting the balance (2) to the support (3) and guiding the balance (2) in rotation with respect to the support (3) about a virtual axis of rotation, the flexure pivot (4) having, in orthogonal projection in a plane (P1; P2) perpendicular to the virtual axis of rotation, an axis of symmetry (Y) which is also an axis of symmetry for the points (5a, 6a) where the flexure pivot (4) is joined to the balance (2), **characterised in that** the unbalance of the balance (2) is adjusted so that, in orthogonal projection in said plane (P1; P2), the centre of mass (M) of the balance (2) is substantially on the axis of symmetry (Y) and at a position distinct from that (O) of the virtual axis of rotation, the position (O) of the virtual axis of rotation not being modified by said adjustment of the unbalance, said position of the centre of mass (M) being chosen so as to reduce, and preferably render minimal, the dependency of the oscillation frequency with respect to the orientation of gravity for a predetermined amplitude of oscillation.

2. Method as claimed in claim 1, **characterised in that** the adjustment of the unbalance of the balance (2) is effected, at least in part, using an adjustment device (7-10; 11-15) carried by the balance (2).

3. Method as claimed in claim 2, **characterised in that** the adjustment of the unbalance of the balance (2) is effected, at least in part, by displacing at least one piece (10; 13) of the adjustment device (7-10; 11-15) along the axis of symmetry (Y).

4. Method as claimed in any one of claims 1 to 3, **characterised in that** the adjustment of the unbalance of the balance (2) is effected, at least in part, by removing or adding material on the balance (2).

5. Method as claimed in any one of claims 1 to 4, wherein the flexure pivot (4) comprises first and second elastic strips (5, 6) extending in directions which cross each other and symmetrical to each other with respect to the axis of symmetry (Y) in orthogonal projection in said plane (P1; P2) perpendicular to the virtual axis of rotation.

6. Method as claimed in claim 5, wherein the first and second elastic strips (5, 6) extend in two parallel planes so as to cross each other without contact.

7. Method as claimed in claim 6, wherein, in orthogonal projection in said plane (P1; P2) perpendicular to the virtual axis of rotation, the point (O) of crossing of the first and second elastic strips (5, 6) is located at about 87.3% of their length.

8. Method as claimed in claim 6 or 7, wherein, in orthogonal projection in said plane (P1; P2) perpendicular to the virtual axis of rotation, the angle (α) between the first and second elastic strips (5, 6) is between 68° and 76° and is preferably equal to about 71°.

9. Method as claimed in claim 5, **characterised in that** the first and second elastic strips (5, 6) extend in the same plane so as to cross each other physically.

10. Method as claimed in claim 5, wherein the flexure pivot has a remote centre of rotation.

11. Timepiece oscillator (1; 1') which can be adjusted by the method as claimed in any one of claims 1 to 10 and comprising a balance (2), a support (3) and a flexure pivot (4) connecting the balance (2) to the support (3) and guiding the balance (2) in rotation with respect to the support (3) about a virtual axis of rotation, the flexure pivot (4) having, in orthogonal projection in a plane (P1; P2) perpendicular to the virtual axis of rotation, an axis of symmetry (Y) which is also an axis of symmetry for the points (5a, 6a) where the flexure pivot (4) is joined to the balance (2), **characterised in that** the balance (2) carries at least one unbalance-adjustment piece (10; 13) movable along the axis of symmetry (Y) and arranged to displace the centre of mass (M) of the balance (2) substantially on the axis of symmetry (Y) without modifying the position (O) of the virtual axis of rotation.
